# EUROPÄISCHE PATENTSCHRIFT

(11) **EP 0 353 575 B1**
(45) Veröffentlichungstag und Bekanntmachung des Hinweises auf die Patenterteilung: **08.03.1995**
(21) Anmeldenummer: 89113523.8
(22) Anmeldetag: 22.07.1989
(51) Int. Cl.: D01H 13/18

(54) **Luntenstopvorrichtung**
Stopping device for a silver
Dispositif d'arrêt pour un ruban de fibres

(30) Priorität: 04.08.1988 CH 2957/88
(43) Veröffentlichungstag der Anmeldung: 07.02.1990
(73) Patentinhaber: MASCHINENFABRIK RIETER AG, CH-8406 Winterthur (CH)
(72) Erfinder: Oeggerli, Werner, CH-8400 Winterthur (CH)

(56) Entgegenhaltungen:
- DE-A- 3 048 481
- DE-A- 3 119 408
- DE-A- 3 218 660
- DE-A- 3 226 151
- DE-A- 3 318 925
- DE-A- 3 327 966
- DE-A- 3 532 541
- GB-A- 1 438 276
- GB-A- 2 090 618

## Beschreibung

Die Erfindung bezieht sich auf eine Luntenstopvorrichtung an einem Streckwerk einer Spinnmaschine z.B. einer Ringspinnmaschine oder Düsenspinnmaschine.

Beim Spinnen ohne Auflösen in einzelne Fasern wird das in der einzelnen Spinnposition zu verspinnende Fasermaterial normalerweise an diese Spinnposition über ein Streckwerk geliefert, wobei das Streckwerk eine Mehrzahl von Walzenpaaren umfasst. Dabei kann die Fasermaterialvorlage in der Form eines ungedrehten Bandes, z.B. eines Streckenbandes,oder in der Form eines leicht gedrehten Vorgarnes (z.B. vom Flyer) vorhanden sein. In dieser Beschreibung deutet der Ausdruck "Lunte" auf ein längliches Gebilde von Fasermaterial, welches als Vorlage für eine Spinnmaschine dient, gleichgültig ob diese Vorlage mit einem Stützdrall versehen ist oder nicht.

Beim Entstehen eines Fadenbruches in einer einzelnen Spinnposition wird vorteilhaft die Faserzufuhr an dieser Spinnposition vor dem letzten Walzenpaar des Streckwerkes (genannt Ausgang-, Ausfuhr- oder Lieferwalzenpaar) unterbrochen, um den Materialverlust und das Risiko eines Wickels um eine Lieferwalze zu vermindern. Zu diesem Zweck ist es schon bekannt (DE-A-3318925), beim Fadenbruch ein Klemmelement mit einer Klemmkante tangential in den konvergierenden Raum auf der Eingangsseite des Eingangswalzenpaares zu schwenken, so dass die Lunte zwischen dem Klemmelement und der einen Eingangswalze geklemmt wird. Die Selbsteinfädelung der Lunte in das Streckwerk ist aber wegen der tangentialen Schwenkbewegung des Klemmelementes dann beim Neuanspinnen nicht mehr gewährleistet, und es entsteht Reibung zwischen dem Klemmelement und den Streckwerkswalzen solange der Fadenbruch noch nicht behoben worden ist.

Es ist weiterhin bekannt (DE-A-2952533), die obere (Druck-)Walze vom unteren (angetriebenen) durchgehenden Zylinder beim Fadenbruch, durch ein an die Achse der Oberwalze wirkendes als Kurvenbahn ausgebildetes Hubelement, abzuheben, und die Lunte gegen die abgehobene (stillstehende) Walze durch ein Klemmelement an der Ausgangsseite der Walze festzuklemmen. Die Lunte bleibt somit mit dem Eingangswalzenpaar eingefädelt obwohl die Faserzufuhr an die Spinnposition unterbrochen worden ist. Beim Neuanspinnen muss die abgehobene Druckwalze wieder in Berührung mit dem Lieferzylinder gebracht und die Klemmwirkung aufgehoben werden. Die Anordnung ist aufwendig und die Koordination der verschiedenen Funktionen (Abheben/Luntenklemmen) ist nicht einfach.

GB-A-1 438 276 (Fig.3/4) zeigt eine Luntenstoppvorrichtung mit einem Fadenbruchsensor, der eine Bewegung eines Kolbens auslöst. Der Kolben schiebt einen Finger gegen die Eingangsdruckwalze eines Streckwerkes, klemmt die Lunte gegen diese Walze und hebt die Druckwalze von der Eingangsunterwalze ab. Der Kolben wird dabei annähernd radial zur abhebbaren Druckwalze bewegt. Eine entsprechende Anordnung ist im Oberbegriff von Anspruch 1 definiert.

Trotz dieser und anderer Vorschläge zur Verwirklichung eines Luntenstops, und trotz der offensichtlichen Vorteile, welche aus dem Einsatz eines solchen Luntenstops entstehen würden, hat sich bislang keine Lösung durchsetzen können.

Die Anordnung gemäss GB-A-1 438 276 insbesondere ist aufwendig, weil sie ein Zusatzelement erfordert, das zum Klemmen bzw. Abheben der Druckwalze erforderlich ist. Dieses Element bzw. seine Bewegungen erschweren das Problem der engen Platzverhältnisse im Einlauf eines Streckwerkes und/oder erfordern eine lange Bewegungsbahn für das Klemmelement zwischen seiner Warte- und operativen Stellung.

Es ist dementsprechend die Aufgabe dieser Erfindung eine Anordnung vorzuschlagen, die im Vergleich zu GB-A-1 438 276 relativ einfach und platzsparend gestaltet ist.

Die Lösung dieser Aufgabe ist im kennzeichnenden Teil des Anspruches 1 aufgeführt.

Die Erfindung sieht dementsprechend ein Streckwerk mit einem pro Spinnposition vorhandenen Eingangswalzenpaares vor, wobei die eine Walze des Paares in Betrieb durch einen Antrieb um die eigene Längsachse in Rotation versetzt wird und die Umdrehungen dieser ersten Walze durch Berührung zwischen den Walzen des Paares an die zweite (Druck-)Walze übertragen werden. Dabei ist die zweite Walze nur der zutreffenden Spinnposition zugeordnet, während die erste Walze auch als eine Einzelwalze pro Spinnposition oder aber auch in der Form eines durchgehenden sich über mehrere Spinnpositionen erstreckenden Zylinders vorhanden sein kann.

Das Faserführungselement kann z.B. ein Trichter oder ein Luntenkondensor sein, führt im normalen Betrieb den Faserstrom und wird beim Fadenbruch gegen die Druckwalze des Eingangswalzenpaares gedrückt, um dadurch die Berührung zwischen den Walzen aufzuheben und fast gleichzeitig die Lunte gegen die Mantelfläche der Druckwalze festzuhalten. Ein solches Faserführungselement ist vorzugsweise auf der Eingangsseite des Eingangswalzenpaares angeordnet.

In einer bevorzugten Variante führt das Faserführungselement eine Drehbewegung zwischen der Wartestellung und der operativen Stellung aus.

Die Luntenklemmstelle, das heisst die Stelle an welcher die Lunte zwischen dem Faserführungselement und der Druckwalze nach der Aufhebung der Berührung zwischen den Streckwerkswalzen geklemmt wird, ist normalerweise gegenüber der normalen Klemmlinie des Eingangswalzenpaares leicht um den Umfang der Druckwalze versetzt. Dabei wird die Druckwalze zur Aufhebung der Berührung mit der Eingangswalze auf einer Bahn bewegt, die eine im wesentlichen geradlinige Verlängerung eines durch die Klemmstelle verlaufenden Druckwalzenradius darstellt.

Das Faserführungselement kann über ein Signalübertragungssystem mit einem der zutreffenden Spinnposition zugeordneten Fadenwächter verbunden werden, so dass im Normalbetrieb das Schalten des Faserführungselementes durch das Feststellen eines Fadenbruches der Spinnposition vom Fadenwächter ausgelöst wird. Es kann zusätzlich ein betätigbares Mittel vorgesehen werden, um die Wirkung des Fadenwächters beim Anfahren der Maschine auszuschalten, falls zu dieser Zeit kein Faden in der Spinnposition vorhanden ist.

Als Beispiele werden nun zwei Ausführungen dieser Erfindung anhand der schematischen Darstellungen in den Figuren der Zeichnungen näher erläutert werden. Es zeigt:
- Fig. 1: im Querschnitt das Eingangswalzenpaar eines Streckwerkes gemäss dem Stand der Technik mit verschiedenen Möglichkeiten die auch in Zusammenhang mit der vorliegenden Erfindung verwendet werden können,
- Fig. 2: eine erste Ausführung nach dieser Erfindung,
- Fig. 3: eine praktische Ausführung eines Systems gemäss der Anordnung der Fig. 2,
- Fig. 4: die Anordnung von Fig. 3 mit einem geänderten Zustand des Signalsystems,
- Fig. 5: die Anordnung der Figuren 3 und 4 nach Aufhebung der Berühung zwischen den Eingangswalzen des Streckwerkes,
- Fig. 6: ein Schema zur Erklärung des Signalsystems für eine Ausführung gemäss den Figuren 3 bis 5.

In Fig. 1 bilden der Eingangszylinder EZ und die Druckwalze DW das Eingangswalzenpaar eines nicht weiter dargestellten Streckwerkes auf einer nicht gezeigten Spinnmaschine, z.Bsp. einer Ringspinnmaschine oder einer Düsenspinnmaschine. Der Eingangszylinder EZ erstreckt sich über mehrere Spinnpositionen (möglicherweise über eine ganze Maschinenseite, d.h. ist in der Form eines sogenannten durchgehenden Zylinders). Die Druckwalze DW hingegen ist einer Einzelspinnposition (nicht gezeigt) zugeordnet. Im normalen Betrieb ist die Druckwalze DW gegen den Eingangszylinder EZ gedrückt, um die Manteloberflächen der Walze DW und des Zylinders EZ miteinander entlang der Klemmlinie KL in Berührung zu halten. Die Klemmlinie KL verläuft vorzugsweise parallel zur Längsachse LAD der Druckwalze DW und Längsachse LAZ des Eingangszylinders EZ.

Durch einen geeigneten Antrieb (nicht gezeigt) wird der Zylinder EZ (gemäss Fig. 1) im Uhrzeigersinn in Rotation um die eigene Längsachse LAZ versetzt. Durch die Berührung zwischen der Druckwalze DW und dem Eingangszylinder EZ werden die Umdrehungen des Zylinders auf die Druckwalze übertragen, so dass letztere (gemäss Fig. 1) gegen den Uhrzeigersinn um die eigene Längsachse LAD in Rotation versetzt wird. Eine Lunte, nicht besonders angedeutet) kann in den konvergierenden Raum auf der Eingangsseite des Einzugswalzenpaares bis zur Klemmlinie KL eingeführt werden und wird beim angetriebenen Einzugszylinder EZ in das Streckwerk eingezogen, um einen Faserstrom FS durch das Streckwerk zu erzeugen. Da die übrigen Streckwerkelemente für diese Erfindung keine Bedeutung haben, sind sie aus dem Prinzipschema der Fig. 1 (und der Fig. 2) ausgelassen worden, um sich auf die wesentlichen Elemente konzentrieren zu können.

Solange die nicht gezeigten Arbeitselemente der Spinnposition normal arbeiten, um das vom Streckwerk gelieferte Fasermaterial zu einem Garn zu verarbeiten, bleibt die Druckwalze DW in der gezeigten Stellung, um das zu verspinnende Material aus der nicht gezeigten Vorlage in das Streckwerk zu ziehen. Falls aber ein Fadenbruch in dieser Spinnposition aus irgendwelchen Gründen vorkommt, sollte die Faserzufuhr unterbrochen werden und zwar so nahe wie möglich an dem Einzugswalzenpaar.

Im Stand der Technik wird ein Klemmelement KE1 in Richtung des Pfeils P aus einer Warteposition gegen die Druckwalze DW bewegt, um durch Berührung mit der Mantelfläche der Druckwalze DW eine Klemmstelle KS zu bilden. Die Warteposition des Elementes KE1 befindet sich auf der entgegengesetzten Seite des Faserstromes FS von der Druckwalze DW. Durch die Bewegung des Elementes KE1 quer zum Faserstrom FS bis zur Klemmstelle KS1 wird der Faserstrom vorerst leicht umgelenkt und dann durch die Berührung zwischen dem Element KE1 und der Druckwalze DW abgeklemmt. Durch eine Weiterbewegung des Elementes KE1 in der gleichen Richtung wird die Druckwalze DW vom Eingangszylinder EZ leicht abgehoben. Da die Druckwalze nicht mehr vom Eingangszylinder EZ angetrieben wird und gleichzeitig vom Klemmelement KE1 gebremst wird, bleibt die Druckwalze augenblicklich stehen.

Im Laufe der Bewegung zwischen der normalen Betriebsstellung (Fig. 1) und der abgehobenen Stellung der Druckwalze DW folgt die Längsachse LAD dieser Walze eine Bahn AB1 (gestrichtelt) welche eine Verlängerung des durch die Klemmstelle KS1 verlaufenden Druckwalzenradius R darstellt. Die nicht gezeigte Traganordnung für die Druckwalze DW muss entsprechend ausgeführt werden, um diese Bewegung zu ermöglichen.

Da die nicht gezeigten nachgeschalteten Streckwerkwalzenpaare unbeeinflusst bleiben, fliesst vorläufig der Faserstrom FS stromabwärts von der Klemmstelle KS1 weiter. Die somit vom Streckwerk gelieferten Fasern müssen von einer geeigneten Absaugvorrichtung (nicht gezeigt) aufgenommen und weggeführt werden. Die an der Klemmstelle KS1 festgehaltenen Fasern bleiben zum Neuanspinnen bereit. Wenn der Fadenbruch behoben worden ist, kann das Klemmelement KE1 zurück in die Warteposition bewegt werden, wobei die Druckwalze DW durch die Traganordnung zurück in ihre Betriebsstellung, d.h. in Berührung mit dem Einzugszylinder EZ, gebracht wird. Sobald die Klemmlinie KL wieder gebildet wird, werden die Fasern an der Klemmstelle KS1 vom Klemmelement KE1 freigegeben, wobei diese Fasern entweder schon in der neu gebildeten Klemmlinie KL oder in dem konvergierenden Raum auf der Eingangsseite des Einführwalzenpaares liegen. Im letzteren Fall werden diese Fasern sofort vom Eingangszylinder EZ in die Klemmlinie KL befördert so die nun freigegebene Lunte wieder in das Streckwerk eingezogen wird. Das System ist somit selbsteinfädelnd.

Die Klemmstelle KS1 ist, wie schon erwähnt, gemäss dem Stand der Technik, auf der Eingangsseite des Einführwalzenpaares, was aber für die nun vorliegende Erfindung nicht wesentlich ist. Es könnte ein Klemmelement KE2 auf der Ausgangsseite des Einzugswalzenpaares angeordnet werden, um eine entsprechende Klemmstelle KS2 im divergierenden Raum dieses Walzenpaares zu bilden. In diesem Fall wäre die Längsachse LAD der Druckwalze DW vorzugsweise der Bahn AB2 entlang zwischen der Betriebsstellung und der abgehobenen Stellung zu bewegen, um die Berührung zwischen der Druckwalze und dem Eingangszylinder EZ aufzuheben. Aus Platzgründen wird man aber normalerweise der Alternativlösung auf der Eingangsseite des Eingangswalzenpaares den Vorzug geben.

Fig. 2 zeigt eine erste Ausführungsform des erfinderischen Prinzips. In diesem Fall arbeitet die Druckwalze DW mit einer angetriebenen Einzugswalze EW zusammen, welche individuell der entsprechenden Spinnposition zugeordnet ist (d.h. sich nicht über mehrere Spinnpositionen erstreckt), wobei die Verwendung der Erfindung in Kombination mit einem Zylinder EZ gemäss Fig. 1 auch durchaus möglich ist. Der Faserstrom FS wird aus der nicht gezeigten Vorlage über einem Führungselement FE in die Klemmlinie KL des Einzugswalzenpaares geführt. Das Führungselement FE ist schwenkbar um einen Drehpunkt DP montiert und kann durch ein geeignetes Mittel (nicht gezeigt) um den Drehpunkt DP aus einer Führungsstellung (in Fig.2 gezeigt) in eine Zwischenstellung (nicht gezeigt) geschwenkt werden. In der letzteren Stellung steht eine Kante L an dem vorderen Ende des Führungselementes in Berührung mit der Druckwalze DW, um die Klemmstelle KS zu bilden. Durch die Weiterbewegung des Elementes FE, wird die Druckwalze DW dann von der Walze EW abgehoben, wobei die Längsachse LAD der Druckwalze entweder einer gradlinigen Bahn ABG oder einer krummen Bahn ABK folgen kann.

Wie im Fall der Anordnung der Figur 1 ist die Klemmstelle KS gegenüber der Klemmlinie KL in der Umfangsrichtung der Druckwalze DW leicht versetzt, so dass die an der Stelle KS geklemmten Fasern bei der Rückbewegung der Druckwalze DW entweder schon in der Klemmlinie KL liegen oder durch die Eingangswalze EW schnell wieder in die Klemmlinie KL geführt werden können. Um die Konstruktion zu vereinfachen, ist die Längsachse LAD der Druckwalze nicht mehr (wie in der Fig. 1) senkrecht oberhalb der Längsachse LAZ der Eingangswalze EW angeordnet, sondern in der Richtung faserstromaufwärts versetzt, um der Druckwalze einen leichten "Ueberhang" gegenüber der Eingangswalze EW zu geben. Eine solche Anordnung ist auch in den Figuren 3 bis 5 gezeigt.

Figur 3 zeigt das Einzugswalzenpaar EP, das Mittelwalzenpaar MP und das Lieferwalzenpaar LP eines Zweizonenstreckwerkes. Das vom Streckwerk gelieferte Fasermaterial wird an eine nur schematisch angedeutete Spinnposition SP abgegeben und da zu einem Garn G (Fig. 4) durch nicht dargestellte Arbeitselemente der Spinnposition (z.B. durch die Spindel-Ring-Läufer Kombination einer Ringspinnmaschine oder die geeigneten Düsenanordnung einer Düsenspinnmaschine) verarbeitet. Das zu verspinnende Fasermaterial wird im Betrieb in das Eingangswalzenpaar EP über den Führungskanal 10 eines Kondensors K geleitet. Wie schon erwähnt wird dieses Material aus einer nicht gezeichneten Vorlage (z.B. einer Spule oder einer Kanne) durch das Eingangswalzenpaar EP in das Streckwerk eingezogen.

Gemäss dem in Fig. 2 skizzierten Prinzip ist der Kondensor K drehbar auf einem Stift 12 montiert. Ausserdem ist der Kondensor K mit einem Ausleger 14 ausgestattet, der an seinem vom Stift 12 entfernten Ende mit einer nachfolgend beschriebenen Betätigungsvorrichtung BV zusammenarbeitet.

Die Vorrichtung BV umfasst eine vom Arm 14 getragene, einen Kolben 16 beinhaltende, Kammer 18. Der Kolben 16 ist über eine Kolbenstange 20 mit einem stationären Teil 22 des nicht näher gezeigten Maschinengestells verbunden. Eine Druckluftleitung 24 mündet in das vom Teil 22 entfernte Ende der Kammer 18. Bei der Zufuhr von Luft mit einem geeigneten Druck über die Leitung 24 in die Kammer 18 wird der Ausleger (Hebelarm) 14 gemäss Fig. 3 im Gegenuhrzeigersinn um den Stift 12 geschwenkt, um den Ausgang des Kondensors K in Berührung mit der Druckwalze DW des Eingangswalzenpaares EP zu bringen. Dabei arbeitet die Druckluft gegen eine von einer Druckfeder 26 ausgeübte Vorspannung. Die Feder 26 befindet sich zwischen der Kammer 18 und einem weiteren stationären Teil 22A des Gestells. Beim Fehlen der Druckluftzufuhr hingegen wird der Hebelarm 14 und Kondensor K in einer normalen oder Betriebsstellung (Fig. 3 und 4) durch die Druckfeder 26 gehalten. In dieser Betriebsstellung mündet der Kondensor K (bzw. sein Kanal 10) in den konvergierenden Raum auf der Eingangsseite des Einzugswalzenpaares EP ohne die Druckwalze DW zu berühren, so dass der Faserstrom FS (Fig. 4) unbehindert durch das Streckwerk fliessen kann.

In der normalen oder Betriebsstellung des Kondensors K liegt der Kolben 16 am vom Teil 22 entfernten Ende der Kammer 18 (Fig. 3 und 4). Am Schluss der von der Druckluft hervorgerufenen Schwenkbewegung des Kondensors K liegt der Kolben 16 an dem dem Teil 22 zugewandten Ende der Kammer 18 (Fig. 5). Die nicht näher gezeichnete Verbindung zwischen der Kolbenstange 20 und dem Teil 22 muss derart gestaltet sein, dass sie die notwendige Schwenkbewegung des Auslegers 14 ermöglicht. Im Lauf dieser Bewegung aus der Betriebsstellung (Fig. 4) in die operative Stellung (Fig. 5) bildet die vorher erwähnte Kante L (siehe auch Fig. 2) eine Klemmstelle KS mit der Druckwalze DW, wobei die Bildung dieser Klemmstelle KS vor der Vollendung der erwähnten Schwenkbewegung stattfindet. Durch die weitere Schwenkbewegung des Kondensors nach der Bildung der Klemmstelle KS wird die Druckwalze DW von der Eingangswalze EW abgehoben. Die die Klemmlinie KL (Fig. 3) bildende Berührung zwischen der Druckwalze DW und der Eingangswalze EW wird somit aufgehoben. Im Betrieb, solange das Fasermaterial FS von der Spinnposition SP zu einem Garn G verarbeitet wird, bleibt die Kammer 18 ohne Druckluft. Die Herstellung eines Garnes G in der Spinnposition SP wird ständig von einem Fadenwächter FW überwacht. Bei einer Unterbrechung der Garnherstellung in dieser Spinnposition, löst der Fadenwächter FW über eine Signalleitung 28 und über ein darauf reagierendes Druckluftventil M die Zufuhr von Druckluft aus einer geeigneten Quelle Q über die Leitung 24 in die Kammer 18 aus, was die Schwenkbewegung des Kondensors K auslöst.

Nach der Entstehung eines Fadenbruches, liefert das Streckwerk vorläufig Fasermaterial weiter. Dieses Material wird von einer am Lieferwalzenpaar LP angeordneten Absaugung AS weggeführt. Nach der Bildung der Klemmstelle KS und der Abhebung der Druckwalze DW, wird die Neueinfuhr von Fasermaterial aus der Vorlage in das Streckwerk unterbrochen. Das im Streckwerk schon vorhandene Material wird vom Mittelwalzenpaar MP und Lieferwalzenpaar LP an die Absaugung AS weitergeführt. Die an der Klemmstelle KS festgehaltenen Fasern (Fig. 5) können aber an diesem Faserstrom FS nicht teilnehmen, so dass der Faserstrom im Vorverzugsfeld zwischen dem Eingangswalzenpaar EP und dem Mittelwalzenpaar MP unterbrochen wird. Dabei bleiben die Fasern F mit dem Eingangswalzenpaar EP "eingefädelt".

Beim Beheben des Fadenbruches wird das Ventil M neu eingestellt, um die Druckluftzufuhr von der Quelle Q an die Leitung 24 zu unterbrechen und die Kammer 18 über die Leitung 24 und eine Leitung 32 zu entlüften. Dadurch wird die Rückkehr des Hebelarms 14 und Kondensors K in die Betriebsstellung (Fig. 3 und 4) unter der von der Druckfeder 26 ausgeübten Vorspannungskraft ermöglicht. Dadurch wird die Klemmlinie KL durch Wiederherstellung der Berührung zwischen der Druckwalze DW und der Eingangswalze EW wieder gebildet und fast gleichzeitig die vorher festgehaltenen Fasern F durch die Aufhebung der Klemmstelle KS wieder freigegeben, was die Neueinfuhr von Fasermaterials aus der Vorlage in das Streckwerk bewirkt, um den Faserstrom FS wieder herzustellen. Die Anordnung ist dementsprechend selbsteinfädelnd.

Der Unterdruck an der Absaugung AS kann gleichzeitig mit dem Neueintreten der Faserzufuhr unterbrochen werden, so dass die neu gelieferten Fasern nun an die bereitgestellte Spinnposition SP abgegeben werden. Die Absaugung AS kann nochmals mit einer nicht gezeichneten Unterdruckquelle verbunden werden, wenn der Fadenwächter FW einen neuen Fadenbruch feststellt.

Die vorher erwähnte Signalleitung 28 umfasst einen, durch einen Druckknopf D betätigbaren Schalter 34, einen vom Fadenwächter FW betätigbaren Schalter 36 und eine das Ventil M einstellende Spule 38. Anhand des in Fig. 6 gezeigten Signaldiagramms werden nun die Funktionen verschiedener zusammenarbeitender Elemente in den Figuren 3 bis 5 näher erläutert werden.

Durch die Betätigung eines nicht gezeigten Hauptschalters, wird die ganze Maschine in Betrieb genommen. Dadurch wird gemäss Figur 6 zur Zeit T1 Strom an die Signalleitung 28 gelegt.

Zu dieser Zeit ist
- der Schalter 34 geschlossen, da der Druckknopf D noch nicht betätig worden ist, und
- der Schalter 36 geschlossen, da kein Garn im Fadenwächter FW vorhanden ist.

Die Spule 38 betätigt daher das Magnetventil M, so dass Druckluft aus der Quelle Q in die Kammer 18 geleitet wird. Der Kondensor K wird dementsprechend sofort aus der Betriebsstellung (Fig. 3) in die operative Stellung (Fig. 5) bewegt um die Druckwalze DW von der Einführwalze EW abzuheben und die noch mit diesen Walzen eingefädelten Fasern F festzuklemmen.

Der Zustand des Hauptschalters ist auf der obersten Reihe des Signaldiagramms in Figur 6, der Zustand des Druckknopfes D auf der zweitobersten Reihe, der Zustand des Fadenwächters FW auf der drittobersten Reihe und der Zustand der Kammer 18 auf der untersten Reihe dargestellt.

Wenn die Spinnposition SP zum Spinnen bereit ist, wird der Druckknopf D betätigt (Fig. 3), so dass die, dem Magnetventil M zugeordnete Spule 38 stromlos wird. Die Druckluftzufuhr an die Kammer 18 wird dementsprechend unterbrochen, was die Rückkehr des Kondensors K in die Betriebsstellung bewirkt. Da aber kein Garn durch den Fadenwächter FW läuft, bleibt der Schalter 36 geschlossen (in Fig. 6, Zeitpunkt T2).

Nachdem die Spinnposition SP wieder begonnen hat, das neu gelieferte Fasermaterial zu einem Garn G zu verarbeiten, stellt der Fadenwächter FW das Vorhandensein dieses Garnes G fest und öffnet den Schalter 36 (in Fig. 6, Zeitpunkt T3). Kurz nachher (bei Punkt T4) kann der Druckknopf D (z.B. durch einen geeignetes, nicht gezeigtes Zeitrelais) wieder losgelassen werden, um den Schalter 34 zu schliessen (Fig. 4). Die Gesamtanordnung hat nun den normalen Betriebszustand erreicht und steht bereit auf einen allfälligen Fadenbruch (in Fig. 6, Zeitpunkt T5) mit der Oeffnung des Schalters 36 durch den Fadenwächter FW, zu reagieren.

Nachdem die Spinnposition SP von der Bedienung (manuell oder automatisch) wieder startbereit gemacht worden ist, kann der Startvorgang durch die Betätigung des Druckknopfes D (in Fig. 6, Zeitpunkt T6) wieder ausgelöst werden. Da der Ablauf beim Ansetzen (nach einem Fadenbruch) den Ablauf beim neu Anspinnen (nach der Stillsetzung der Maschine) genau entspricht, wird dieser für das Neuanspinnen schon beschriebene Ablauf nicht wiederholt werden.

Die Erfindung ist nicht auf Einzelheiten der dargestellten Ausführung eingeschränkt. Es ist nicht notwendig, dass die Bewegung des Klemmelementes aus seiner Wartepostion (in der bevorzugten Variante aus der Betriebsstellung des Kondensors) in die operative (die Lunte festklemmende) Position durch eine Schwenkbewegung ausgeführt wird. Die gleiche Wirkung könnte durch eine lineare Bewegung des Klemmelementes erreiche werden. Die bevorzugte Variante ist aber insbesonders gegenüber der, in der DE-A-2952533 beschriebenen Anordnung vorteilhaft, in dem die Anzahl der Arbeitselemente und die Arbeitswege klein gehalten werden, was eine platzsparende und einfache Anordnung ermöglicht. Zusätzlich wird mit dieser Erfindung der Vorteil erreicht, dass die Bildung der Klemmstelle und die Aufhebung der Berührung zwischen den Einführwalzen ungefähr gleichzeitig eintritt. Dadurch wird gewährleistet, dass das Trennen des Faserstromes nach der Bildung (stromabwärts von der) Klemmstelle stattfindet. Da aber die Klemmstelle KS gerade in der Nähe der Klemmlinie KL gebildet wird, bleiben die festgehaltenen Fasern zum Anfangen der Lunteneinfuhr bereit.

Die Druckwalze DW kann als Doppelwalzeneinheit gebildet werden, wobei die Walzen einer Einheit jeweiligen benachbarten Spinnpositionen zugeordnet werden. Da diese Anordnung für das Ringspinnen wohlbekannt ist, wird sie hier nicht näher erläutert werden.

Im Gegensatz zu einer Anordnung gemäss der DE-A-2 952 533 werden gemäss dieser Erfindung die an der Mantelfläche der Druckwalze ausgeübten Klemmkräfte auch zur Abhebung der Druckwalze und dadurch zum Aufheben der Berührung zwischen den Walzen des Eingangswalzenpaares ausgenützt.

Mit der bevorzugten in den Figuren 3-5 gezeigten Variante wird durch die Ausnutzung des Kondensors bzw. des Führungselementes als Klemmelement eine besonders platzsparende und einfache Ausführung ermöglicht. Zu diesem Zweck mündet ein die Lunte umschliessender Kondensor gegen die Druckwalze, um die Bildung einer Klemmkante am Kondensor zu vereinfachen. Durch die Ausnutzung der Faserführung als Klemmelement kann letzteres in seiner "Warte"-(faserführende) Position besonders nahe an der Druckwalze, und somit an der Klemmstelle, liegen.

## Patentansprüche

1. Luntenstoppvorrichtung an einem Streckwerk einer Spinnmaschine mit einer ersten antreibbaren Walze (EW) und einer zweiten Walze (DW), die durch Berührung mit der ersten Walze antreibbar ist, und mit einem Mittel (FE, L; K, L), das zumindest annähernd radial zur zweiten Walze (DW) zwischen einer Wartestellung (Fig.2; Fig. 3 und 4) und einer operativen Stellung (Fig.5) bewegbar ist, um dabei durch Berührung mit der Mantelfläche der zweiten Walze (DW) eine Klemmstelle (KS) für die Lunte zu bilden und die zweite Walze (DW) von der ersten Walze (EW) abzuheben,
dadurch gekennzeichnet,
dass das Mittel ein Faserführungselement (FE; K) umfasst, das in der Wartestellung die Faserlunte in die bzw. von der Klemmlinie (KL) der beiden Walzen (EW, DW) führt und mit mindestens einer Kante (L) versehen ist, die bei der Bewegung in die operative Stellung derart bewegbar ist, dass die Klemmstelle (KS) zwischen dieser Kante (L) und der zweiten Walze (DW) gebildet wird.

2. Vorrichtung nach Anspruch 1, dadurch gekennzeichnet, dass das Faserführungselement (FE; K) drehbar gelagert ist.

3. Vorrichtung nach Anspruch 1 oder 2, dadurch gekennzeichnet, dass das Faserführungselement (K) ein Luntenkondensor mit einem verjüngten Führungskanal (10) ist.

4. Vorrichtung nach einem der Ansprüche 1 bis 3, dadurch gekennzeichnet, dass die erste und die zweite Walze (DW, EW) zusammen das Einganswalzenpaar des Streckwerkes bilden.

5. Vorrichtung nach einem der vorangehenden Ansprüche, dadurch gekennzeichnet, dass das Führungselement (FE; K) auf der Eingangsseite des Walzenpaares (DW, EW) angeordnet ist.

6. Vorrichtung nach einem der vorangehenden Ansprüche in Kombination mit einer Spinnposition (SP) und einem Fadenwächter (FW) zur Ueberwachung des von der Spinnposition gelieferten Garnes, dadurch gekennzeichnet, dass die Bewegung des Führungselementes (FE; K) durch ein vom Fadenwächter (FW) abgegebenen Signal ausgelöst wird.

## Claims

1. A slubbing stop apparatus in a drafting arrangement of a spinning machine with a first drivable roller (EW) and a second roller (DW) which is drivable by coming into contact with the first roller and with a means (FE, L; K, L) which is movable at least approximately radially to the second roller (DW) between a waiting position (Fig. 2; Figs. 3 and 4) and an operative position (Fig. 5) in order to form a nip position (KS) for the slubbing by coming into contact with the surface area of the second roller (DW) and to lift the second roller (DW) from the first roller (EW), characterized in that the means comprises a fibre guide element (FE; K) which in the waiting position guides the slubbing into or from the nip line (KL) of the two rollers (EW, DW) and is provided with at least one edge (L) which in the movement to the operative position is movable in such a way that the nip position (KS) is formed between said edge (L) and the second roller (DW).

2. An apparatus as claimed in claim 1, characterized in that the fibre guide element (FE; K) is held rotatably.

3. An apparatus as claimed in claim 1 or 2, characterized in that the fibre guide element (K) is a slubbing condenser with a tapered guide duct (10).

4. An apparatus as claimed in one of the claims 1 to 3, characterized in that the first and second roller (DW, EW) jointly form the pair of input rollers of the drafting arrangment.

5. An apparatus as claimed in one of the previous claims, characterized in that the guide element (FE; K) is arranged on the input side of the pair of rollers (DW, EW).

6. An apparatus as claimed in one of the previous claims in combination with a spinning position (SP) and a stop motion (FW) for monitoring the yarn supplied by the spinning position, characterized in that the movement of the guide element (FE; K) is initiated by a signal issued by the stop motion (FW).

## Revendications

1. Dispositif d'arrêt de mèche dans un train d'étirage d'une machine à filer, avec un premier rouleau (EW) pouvant être entrainé, et un deuxième rouleau (DW) qui peut être entraîné par contact avec le premier rouleau, et avec un moyen (FE, L; K, L) qui peut être mû, au moins en approchement, d'une manière radiale vers le deuxième rouleau (DW), entre une position d'attente (figure 2; figures 3 et 4) et une position opérationnelle (figure 5), afin de former, par contact avec la surface enveloppante du deuxième rouleau (DW), un lieu de pinçage (KS) pour la mèche, et de soulever le deuxième rouleau (DW) du premier rouleau (EW),
caractérisé par le fait que
le moyen comprend un élément de guidage de fibres (FE; K) qui, dans la position d'attente, guide la mèche de fibres dans la, respectivement depuis la ligne de pinçage (KL) des deux rouleaux (EW, DW), et est pourvu au moins d'une arête (L) qui, lors du mouvement dans la position opérationnelle, peut être mûe de telle manière que le lieu de pinçage (KS) est formé entre cette arête (L) et le deuxième rouleau (DW).

2. Dispositif selon revendication 1,
caractérisé par le fait que
l'élément de guidage de fibres (FE; K) est maintenu d'une manière rotative.

3. Dispositif selon revendication 1 ou 2,
caractérisé par le fait que
l'élément de guidage de fibres (K) est un condenseur de mèche ayant un canal de guidage réduit (10).

4. Dispositif selon l'une des revendications 1 à 3,
caractérisé par le fait que
les premier et deuxième rouleaux (DW, EW) forment ensemble la paire de rouleaux d'entrée du train d'étirage.

5. Dispositif selon l'une des revendications précédentes,
caractérisé par le fait que
l'élément de guidage (FE; K) est disposé sur le côté entrée de la paire de rouleaux (DW, EW).

6. Dispositif selon l'une des revendications précédentes, en combinaison avec un poste de filage (SP) et un casse-fil (FW) servant à surveiller le fil délivré par le poste de filage,
caractérisé par le fait que
le mouvement de l'élément de guidage (FE; K) est déclenché par un signal donné par le casse-fil (FW).
